# EUROPÄISCHE PATENTSCHRIFT

(11) **EP 0 371 367 B1**
(45) Veröffentlichungstag und Bekanntmachung des Hinweises auf die Patenterteilung: **29.01.1997**
(21) Anmeldenummer: 89121457.9
(22) Anmeldetag: 20.11.1989
(51) Int. Cl.: E04D 13/16

(54) **Sauglüfterkappe für First- und Gratabdeckungen**
Suction ventilated roof ridge and hip capping
Closoir de ventilation à aspiration pour faîtages ou recouvrements d'arête

(30) Priorität: 30.11.1988 DE 8814924 U
(43) Veröffentlichungstag der Anmeldung: 06.06.1990
(62) Teilanmeldung aus: 93112522.3
(73) Patentinhaber: NORM A.M.C. AG, CH-6472 Erstfeld/Kt. Uri (CH)
(72) Erfinder: Gödl, Fritz, CH-6373 Ennetbürgen (CH); Rickert, Hubert P.K., D-7270 Nagold-Emmingen (DE)
(74) Vertreter: Gesthuysen, Hans Dieter, Dipl.-Ing.

(56) Entgegenhaltungen:
- EP-A- 0 117 391
- EP-A- 0 288 020
- WO-A-85/01538
- DE-A- 2 256 675
- DE-A- 2 262 924
- DE-A- 2 707 384

## Beschreibung

Die Erfindung betrifft eine Sauglüfterkappe für First- und Gratabdeckungen zur Dachentlüftung, insbesondere aus Kunststoffmaterial, mit einem Entlüftungsbereich und einem Randbereich, die vorzugsweise über Knickstellen ineinander übergehen, mit Luftdurchlaßöffnungen, die von firstziegelseitig offenen, vorzugsweise in Längsrichtung der Sauglüfterkappe ausgerichteten langlochartigen Ausstülpungen des Entlüftungsbereichs gebildet sind und über die die Luft abgesaugt wird, und mit einer im Randbereich vorgesehenen, sich zumindest über einen Teil seiner Länge erstrekkenden und sich an die Oberfläche der Dacheindeckungselemente anschmiegenden Dichtlippe.

Es ist bekannt, Dachabdeckungen zu hinterlüften, um mögliche Schädigungen durch Feuchtebildung zu vermeiden. Die zu diesem Zwecke gebräuchlichen Sauglüfterkappen liegen mit einem entsprechend der Oberflächenkontur der anschließenden Dacheindeckungselemente geformten Randbereich auf diesen auf. Dabei entsteht jedoch häufig das Problem, daß aufgrund von Herstellungstoleranzen oder ungleichmäßiger Verlegung der Dacheindeckungselemente der Randbereich der Sauglüfterkappe nicht sauber mit den Dacheindeckungselementen abschließt, so daß Spalte entstehen, durch die Feuchtigkeit und Schmutz zwischen Dacheindeckungselementen und Sauglüfterkappe eingetrieben werden kann, wodurch der Dachstuhl beschädigt werden kann. Außerdem entstehen durch die Spalte Luftströmungsverhältnisse, die die erwünschte Saugwirkung der Sauglüfterkappe beeinträchtigen und dadurch die Wirksamkeit der Entlüftung herabsetzen.

Eine Sauglüfterkappe der eingangs genannten Art ist bereits aus der EP - A-0117 391 bekannt. Bei der bekannten Sauglüfterkappe weist die Dichtlippe einen biegsamen Trägerstreifen auf, der kammartig ausgebildet ist, wobei die Zähne mit einem die Zahnlücken überbrückenden Randstreifen aus flexiblem Material auseinanderspreizbar verbunden sind. Aufgrund der "schwimmhautartigen" Ausbildung der Dichtlippe wird zwischen den Zähnen eine absolute Luftdichtigkeit erzielt. Probleme treten bei dieser bekannten Lüfterkappe aber immer dann auf, wenn zwischen benachbarten Dacheindeckungselementen große Spalte überbrückt werden müssen und auch die auseinandergezogene Dichtlippe derartige Spalte nicht hinreichend überbrücken kann, so daß sich zwangsläufig Undichtigkeiten ergeben. Weiterhin ergeben sich Undichtigkeiten aufgrund der Wellenform der Zähne und Randstreifen, da sich im Bereich der Zähne Kanäle bilden, die in den Dachinnenraum führen.

Aus den DE - A - 22 56 675, DE - A - 22 62 924 und DE - A - 27 07 384 sind Lüfterkappen bekannt, bei denen dem Dachinnenraum Außenluft zugeführt wird. Im Gegensatz zu der zuvor genannten Sauglüfterkappe erfolgt also keine Entlüftung, sondern eine Belüftung.

Bei der aus der DE - A - 22 56 675 bekannten Lüfterkappe wird mit Hilfe von zwei Dichtungslippen und versetzt in den Dichtungslippen vorgesehenen Lüftungsöffnungen versucht, mitgerissenes Wasser, Flugschnee und Staub abzuscheiden, damit letztlich die in den Dachstuhl eintretende Luft praktisch frei von mitgerissenen Stoffen ist.

Die aus der DE - A - 22 62 924 bekannte Lüfterkappe funktioniert in ähnlicher Weise wie die zuvor beschriebene. Dort sind in den Entlüftungsteilen Prallwände vorgesehen, in denen sich Wasser und Flugschnee abscheiden soll.

Schließlich sind bei der aus der DE - A - 27 07 384 bekannten Lüfterkappe im Randbereich seitliche Zungen vorgesehen, die über einen Abstand von 1 Millimeter voneinander beabstandet sind. Lüftungsöffnungen im eigentlichen Sinne sind nicht vorgesehen. Diese bekannte Lüfterkappe funktioniert derart, daß durch die Zungen zwar ein Schneeintrieb verhindert wird, gleichzeitig aber über die Spalte zwischen den Zungen eine Belüftung des Firstbereichs gewährleistet sein soll.

Das gemeinsame Merkmal der zuvor genannten Lüfterkappen besteht darin, daß über den Randbereich eine Belüftung des Dachinnenraums erfolgt. Kleinere Undichtigkeiten spielen bei diesen Lüfterkappen keine große Rolle, so lange gewährleistet ist, daß Feuchtigkeit oder Schmutzpartikel nicht über diese Undichtigkeiten eindringen können.

Der Erfindung liegt nun die Aufgabe zugrunde, eine Sauglüfterkappe der eingangs genannten Art zu schaffen, die auf einfache und zuverlässige Weise das Eintreten von Schmutz, Feuchtigkeit und Falschwinden zwischen der Sauglüfterkappe und den Dacheindeckungselementen verhindert.

Diese Aufgabe wird erfindungsgemäß dadurch gelöst, daß der Randbereich entsprechend der Oberflächenkontur der Dacheindeckungselemente geformt ist und daß die Dichtlippe unmittelbar aneinanderliegende Lamellen aufweist, die jeweils nur durch in einem gleichmäßigen Abstand nebeneinanderliegende Einschnitte voneinander getrennt sind.

Durch die Anordnung der sich an die Oberflächenkontur der Dacheindeckungselemente anschmiegenden, die unmittelbar aneinanderliegenden lamellen aufweisenden Dichtlippe am Randbereich der Sauglüfterkappe wird auf einfache Weise eine zuverlässige Abdichtung zwischen der Sauglüfterkappe und den Dacheindeckungselementen auch bei großen Herstellungstoleranzen oder ungenauem Verlegen der Dacheindeckungselemente erreicht, so daß das Eindringen von Feuchtigkeit und Schmutz verhindert wird und die volle Saugleistung und Entlüftungswirkung der Sauglüfterkappe erhalten bleibt.

Gemäß einer vorteilhaften Ausführungsform der Erfindung besteht die Dichtlippe aus einem die eng aneinanderliegende Lamellen aufweisenden Lamellenband, welches an der oberen und/ oder unteren Oberfläche des Randbereichs befestigt, insbesondere aufgeklebt ist. Dieses Lamellenband kann beispielsweise eine stabile Kunststoffolie sein, welche in derselben Ebene, in der der Randbereich der Sauglüfterkappe liegt, über den Randbereich vorsteht und in der die Lamellen durch senkrecht zur längsachse der Sauglüfterkappe verlaufende Einschnitte gebildet werden.

Es ist jedoch auch möglich, die Dichtlippe integral mit dem Randbereich dadurch auszubilden, daß die Wandstärke des Randbereichs zu seinem Rand hin bis zur Wandstärke einer flexiblen Folie verringert wird. Eine derartige Dichtlippe ist einfach herzustellen und es erübrigen sich zusätzliche Montageschritte.

Weitere vorteilhafte Ausführungsformen oder Ausführungsvarianten der Erfindung sind aus den Unteransprüchen ersichtlich.

Die Erfindung wird nachfolgend beispielsweise anhand der Zeichnung näher erläutert; es zeigt
- Figur 1: eine schematische Darstellung einer Lüfterkappenhälfte senkrecht zu ihrer Längsachse und
- Figur 2: einen Querschnitt längs der Pfeile A-A in Figur 1 in etwas vergrößertem Maßstab.

In den Figuren 1 und 2 ist eine Hälfte einer aus Kunststoff bestehenden Sauglüfterkappe dargestellt. Die gesamte Sauglüfterkappe 1 umfaßt eine weitere, nicht dargestellte Hälfte, die symmetrisch zu der dargestellten Lüfterkappenhälfte verläuft. Es ist jedoch genausogut möglich, daß die gesamte Sauglüfterkappe 1 einteilig ausgeführt ist.

Die Sauglüfterkappe 1 umfaßt einen ebenen Firstlattenbefestigungsbereich 2, einen Entlüftungsbereich 3 und einen ebenen Randbereich 4. Die einzelnen Bereiche gehen durch Knickstellen ineinander über, wobei die jeweils aneinander grenzenden Bereiche miteinander einen stumpfen Winkel einschließen.

In dem auch als Nagelleiste bezeichneten Firstlattenbefestigungsbereich 2 sind Nagellöcher 5 vorgesehen, um die Lüfterkappe an der First- oder Gratlatte zu befestigen.

Der Entlüftungsbereich 3 weist eine Reihe von Luftdurchlaßoffnungen 6 auf, die durch firstziegelseitig offene Ausstülpungen 7 des Entlüftungsbereichs 3 gebildet werden. Zwischen dem die Luftdurchlaßoffnungen 6 aufweisenden Ausstülpungen 7 und dem Randbereich 4 ist im Entlüftungsbereich 3 eine weitere Reihe von Ausstülpungen vorgesehen, die Auflagesockel 8 bilden, auf denen nicht dargestellte Firstziegel abgestützt werden. Die Firstziegel liegen dabei mit entsprechenden Stegen auf ebenen und im wesentlichen rechteckigen oder quadratischen Auflageflächen 9 der Auflagesockel 8 auf. Die Form der Auflagesockel 8 wird weiterhin jeweils durch vier ebene, zur Auflagefläche 9 schräggestellte Seitenwände 10 bestimmt, wobei die Auflagesockel 8 so nahe an dem die Luftdurchlaßoffnungen 6 aufweisenden Ausstülpungen 7 angeordnet sind, daß die einander zugewandten Seitenwände der Ausstülpungen 7 und der Auflagesockel 8 miteinander einen V-förmigen Querschnitt aufweisen. Der Berührungspunkt dieser beiden Seitenwände liegt dabei deutlich oberhalb der Grundebene 12 des Entlüftungsbereichs 3. Es ist jedoch ebenfalls möglich, daß die Auflagesockel 8 eine andere, beispielsweise höckerartige oder kegelstumpfförmige Form haben. Die Auflagesockel 8 besitzen eine im Vergleich zu den Luftdurchlaßöffnungen 6, die im dargestellten Beispiel eine ovale bzw. langlochartige Form aufweisen, eine geringere Länge und sind in zweckmäßiger Weise mittig zu den Luftdurchlaßöffnungen 6 bzw. zu den Ausstülpungen 7 angeordnet.

Der Randbereich 4 ist durch einen halbkreisförmige Aussparungen 14 und gerade Abschnitte 15 abwechselnd aufweisenden Rand 13 begrenzt, der entsprechend der Oberflächenkontur von üblichen, nicht dargestellten Dacheindeckungselementen ausgebildet ist und auf diesen aufliegt. Der Rand 13 ist über seine ganze Länge mit einer in der Ebene des Randbereichs 4 über den Rand 13 vorstehenden lamellenartigen Dichtlippe 16 versehen, die in Figur 1 nur schematisch dargestellt ist. Diese Dichtlippe 16 kann aus zwei, auf der Ober- und Unterseite des Randbereichs 4 aufgeklebten Kunststoffolien bestehen, die über den Rand 13 gleichmäßig vorstehen und in dem vorstehenden Bereich mitteinander verklebt sind. Die Lamellen der Dichtlippe 16 können dadurch ausgebildet werden, daß in dem über den Rand 13 vorstehenden Bereich der Dichtlippe Einschnitte 17 vorgesehen werden, die in einem gleichmäßigen Abstand nebeneinander liegen und bis zum Rand 13 reichen.

Ferner ist es möglich, daß die Dichtlippe'16 mit einem im Querschnitt U-förmigen Halteabschnitt 18 auf den Rand 13 des Randbereichs 4 aufgeschoben wird. Der Abstand der Schenkel des Halteabschnitts 18 voneinander ist in diesem Fall zweckmäßigerweise etwas geringer als die Wandstärke des Randes 13 und die Schenkel des Halteabschnitts 18 sind ausreichend starr, so daß nach dem Aufschieben des Haltebereichs 18 auf den Rand 13 die Dichtlippe fest auf dem Rand aufsitzt. Zur Erhöhung der Haltekraft kann die Dichtlippe 16 mit dem Rand 13 noch zusätzlich verklebt werden.

Aufgrund der lamellenartigen Ausbildung schmiegt sich die Dichtlippe 16 eng an die Oberflächenkontur der Dacheindekkungselemente an. Die Dichtlippe 16 bzw. ihre einzelnen Lamellen weisen dabei eine genügend hohe Stabilität auf, um auch bei starken Winden von der Oberfläche der Dacheindekkungselemente nicht abgehoben zu werden.

Die Dichtlippe 16 kann aus Kunststoff, aus Gummi oder einem verrottungsfesten Schaunstoff oder Vliesmaterial bestehen. Ferner ist es möglich die Wandstärke des Randbereichs 4 im Bereich des Randes 13 geringer als in den übrigen Bereichen auszubilden, so daß einerseits durch das Aufbringen der Dichtlippe keine nennenswerte Verdickung auftritt und andererseits der Rand 13 der Sauglüfterkappe 1 auch eine gewisse Flexibilität aufweist, die das Anschmiegen der Sauglüfterkappe 1 an die Oberfläche der Dachabdeckungselemente verbessern kann.

Ferner ist es möglich, den Rand 13 des Randbereichs 4 selbst als Dichtlippe auszubilden, indem die Wandstärke im Bereich des Randes 13 soweit verringert wird, daß sich dieser beim Aufsetzen der Sauglüfterkappe 1 auf die Dacheindeckungselemente an diese anschmiegt. Auch in diesem Fall kann der Rand 13 mit Einschnitten versehen sein, die das Anschmiegen der Dichtlippe an die Dacheindeckungselemente unterstützen.

## Patentansprüche

1. Sauglüfterkappe (1) für First- und Gratabdeckungen zur Dachentlüftung, insbesondere aus Kunststoffmaterial, mit einem Entlüftungsbereich (3) und einem Randbereich (4), die vorzugsweise über Knickstellen ineinander übergehen, mit Luftdurchlaßöffnungen (6), die von firstziegelseitig offenen, vorzugsweise in Längsrichtung der Sauglüfterkappe ausgerichteten langlochartigen Ausstülpungen (7) des Entlüftungsbereichs (3) gebildet sind und über die die Luft abgesaugt wird, und mit einer im Randbereich (4) vorgesehenen, sich zumindest über einen Teil seiner Länge erstrekkenden und sich an die Oberfläche der Dacheindeckungselemente anschmiegenden Dichtlippe (16), **dadurch gekennzeichnet,** daß der Randbereich (4) entsprechend der Oberflächenkontur der Dacheindeckungselemente geformt ist und daß die Dichtlippe (16) unmittelbar aneinanderliegende Lamellen aufweist, die jeweils nur durch in einem gleichmäßigen Abstand nebeneinander liegende Einschnitte (17) voneinander getrennt sind.

2. Sauglüfterkappe nach Anspruch 1, dadurch gekennzeichnet, daß die Lamellen in einem Lamellenband ausgebildet sind, welches an der oberen und/oder unteren Oberfläche des Randbereichs (4) befestigt, insbesondere aufgeklebt ist.

3. Sauglüfterkappe nach einem der vorhergehenden Ansprüche, dadurch gekennzeichnet, daß die Dichtlippe (16) einen im Querschnitt U-förmigen Halteabschnitt (18) aufweist, der zur Befestigung der Dichtlippe (16) vom freien Ende des Randbereichs (4) her auf diesen aufschiebbar ist.

4. Sauglüfterkappe nach einem der vorhergehenden Ansprüche, dadurch gekennzeichnet, daß die Dichtlippe (16) integral mit dem Randbereich (4) dadurch ausgebildet ist, daß die Wandstärke des Randbereichs (4) zu seinem Rand (13) hin bis zur Wandstärke einer flexiblen Folie verringert ist.

5. Sauglüfterkappe nach einem der vorhergehenden Ansprüche, dadurch gekennzeichnet, daß die Dichtlippe (16) in derselben oder in einer parallelen Ebene zur Ebene des Randbereichs (4) über den Randbereich (4) vorsteht.

6. Sauglüfterkappe nach einem der vorhergehenden Ansprüche, dadurch gekennzeichnet, daß die Dichtlippe (16) aus Gummi, einem Kunststoffmaterial oder einem verrottungsfesten Schaumstoff-, Vlies- oder Gazematerial besteht.

7. Sauglüfterkappe nach einem der vorhergehenden Ansprüche, dadurch gekennzeichnet, daß der Randbereich (4) abwechselnd durch halbkreisförmige Aussparungen (14) und parallel zur Längsachse der Sauglüfterkappe (1) verlaufende gerade Abschnitte (15) begrenzt ist, und daß die Dichtlippe (16) im Bereich der Aussparungen (14) und/oder im Bereich der geraden Abschnitte (15) angeordnet ist.

## Claims

1. A suction ventilation cap (1) for ridge and hip copings for roof ventilation, made in particular of plastic material, having a ventilation region (3) and an edge region (4) which preferably extend into one another via kinks, having air passageway openings (6) which are formed from slot-like protuberances (7) of the ventilation region (3) which are open on the side of the ridge tiles and are preferably aligned in the longitudinal direction of the suction ventilation cap and via which air is removed by suction, and having a sealing lip (16) provided in the edge region (4), which extends over at least part of the length of the suction ventilation cap and which conforms to the surface ofthe roof covering elements, **characterised in that** the edge region (4) is shaped corresponding to the surface contour of the roof covering elements and that the sealing lip (16) comprises directly adjacent lamellas, which are only separated from one another in each case by incisions (17) situated side by side at a uniform spacing.

2. A suction ventilation cap according to claim 1, characterised in that the lamellas are constructed in a lamella strip which is fixed to the upper and/or lower surface of the edge region (4), and in particular is adhesively bonded thereto.

3. A suction ventilation cap according to either one of the preceding claims, characterised in that the sealing lip (16) comprises a retaining section (18) which is U-shaped in cross-section and which can be slid on to the edge region (4) from the free end of the latter for fastening the sealing lip (16).

4. A suction ventilation cap according to any one of the preceding claims, characterised in that the sealing lip (16) is integrally constructed with the edge region (4) in that the wall thickness of the edge region (4) is reduced towards its edge (13) down to the wall thickness of a flexible film.

5. A suction ventilation cap according to any one of the preceding claims, characterised in that the sealing lip (16) protrudes beyond the edge region (4) in a plane which is the same as or parallel to that of the edge region (4).

6. A suction ventilation cap according to any one of the preceding claims, characterised in that the sealing lip (16) consists of rubber, of a plastic material, or of a rot-proof foam, felt or gauze material.

7. A suction ventilation cap according to any one of the preceding claims, characterised in that the edge region (4) is bounded alternately by semicircular reliefs (14) and by straight sections (15) running parallel to the longitudinal axis ofthe suction ventilation cap (1), and that the sealing lip (16) is disposed in the region of the reliefs (14) and/or in the region of the straight sections (15).

## Revendications

1. Chapeau de ventilation par aspiration (1) pour des recouvrements de faîtes et d'arêtes pour la ventilation de toits, en particulier en matière synthétique, présentant une zone de ventilation (3) et une zone marginale (4) qui se fondent de préférence via des points de brisure, des ouvertures (6) de pénétration pour l'air qui sont formées à partir de protubérances (7) de la zone de ventilation (3), en forme de trous oblongs, ouvertes du côté des tuiles faîtières et orientées de préférence en direction longitudinale du chapeau de ventilation par aspiration, et à l'aide desquelles l'air est aspiré, ainsi qu'une lèvre d'étanchéification (16) prévue dans la zone marginale et s'étendant au moins sur une partie de la longueur de cette dernière et épousant la forme de la surface des éléments de couverture du toit, caractérisé en ce que la forme de la zone marginale (4) est telle qu'elle épouse le contour superficiel des éléments de couverture du toit et en ce que la lèvre d'étanchéité (16) présente des lamelles directement adjacentes qui sont respectivement séparées l'une de l'autre seulement par des encoches (17) disposées les unes à côté des autres à intervalles réguliers.

2. Chapeau de ventilation par aspiration selon la revendication 1, caractérisé en ce que les lamelles sont réalisées en une bande de lamelles qui est fixée, en particulier collée sur la surface supérieure et/ou inférieure de la zone marginale (4).

3. Chapeau de ventilation par aspiration selon l'une quelconque des revendications précédentes, caractérisé en ce que la lèvre d'étanchéification (16) présente une section d'arrêt (18) en forme de U en coupe transversale que l'on peut faire coulisser sur la zone marginale (4) en partant de son extrémité libre pour la fixation de la lèvre d'étanchéification (16).

4. Chapeau de ventilation par aspiration selon l'une quelconque des revendications précédentes, caractérisé en ce que la lèvre d'étanchéification (16) est réalisée de manière solidaire avec la zone marginale (4) de telle sorte que l'épaisseur de paroi de la zone marginale (4) diminue en direction de son bord (13) jusqu'à atteindre l'épaisseur de paroi d'une feuille mince flexible.

5. Chapeau de ventilation par aspiration selon l'une quelconque des revendications précédentes, caractérisé en ce que la lèvre d'étanchéification (16) fait saillie au-delà de la zone marginale (4) dans le même plan que celui de la zone marginale (4) ou dans un plan parallèle à ce dernier.

6. Chapeau de ventilation par aspiration selon l'une quelconque des revendications précédentes, caractérisé en ce que la lèvre d'étanchéification (16) est constituée de caoutchouc, d'une matière synthétique ou d'une matière de mousse, de non-tissé ou de gaze résistant au pourrissement.

7. Chapeau de ventilation par aspiration selon l'une quelconque des revendications précédentes, caractérisé en ce que la zone marginale (4) est délimitée alternativement par des évidements semi-circulaires (14) et par des sections rectilignes (15) s'étendant parallèlement à l'axe longitudinal du chapeau de ventilation par aspiration (1), et en ce que la lèvre d'étanchéification (16) est disposée dans la zone des évidements (14) et/ou dans la zone des sections rectilignes (15).
